# EUROPÄISCHE PATENTSCHRIFT

(11) **EP 2 081 842 B1**
(45) Veröffentlichungstag und Bekanntmachung des Hinweises auf die Patenterteilung: **01.08.2012**
(21) Anmeldenummer: 07721958.2
(22) Anmeldetag: 23.02.2007
(51) Int. Cl.: B65D 39/16, B65D 50/04, B65D 50/06

(54) **STOPFEN FÜR EINEN BEHÄLTER**
STOPPER FOR A CONTAINER
BOUCHON POUR RÉCIPIENT

(30) Priorität: 19.04.2006 DE 102006018449
(43) Veröffentlichungstag der Anmeldung: 29.07.2009
(73) Patentinhaber: GAPLAST GmbH, D-82442 Altenau (DE)
(72) Erfinder: KNEER, Roland, 82490 Farchant (DE); JANSSEN, Frank, 82435 Bad Bayersoien (DE)
(74) Vertreter: Flosdorff, Jürgen
(86) Internationale Anmeldenummer: PCT/DE2007/000348
(87) Internationale Veröffentlichungsnummer: WO 2007/118438

(56) Entgegenhaltungen:
- EP-A1- 0 609 955
- EP-A1- 0 666 220
- GB-A- 191 013 029
- US-A- 3 792 803
- US-A- 5 299 702

## Beschreibung

Die Erfindung betrifft einen Stopfen für einen Behälter, der vorzugsweise eine kreiszylindrische Form mit oder ohne Behälterhals hat und insbesondere zur Aufnahme von Tabletten, Dragees oder auch anderen Substanzen beispielsweise in Pulver- oder Granulatform vorgesehen ist. Der Stopfen greift mit einem ringförmigen Ansatz, der im Querschnitt an der Außenseite eine vorgewölbte Form haben kann, in den Behälter ein, so daß er nur unter Aufbringung einer von dem Behälter weggerichteten Kraft von dem Behälter abgenommen werden kann. Der Stopfen hat ferner einen mit dem ringförmigen Ansatz einstückigen kreisförmigen Bodenabschnitt, der die Behälteröffnung verschließt, und einen angeformten Kopfabschnitt, der den Behälter überragt und in dem ein Schieber verschieblich angeordnet ist, der über den Behälterrand hinaus vorschiebbar ist und in dieser Lage einen Hebel bildet, mit dem der Stopfen von dem Behälter abgenommen werden kann.

Aus dem Europaïschen Patent 0537601 des Anmelders der vorliegenden Patentanmeldung ist ein Stopfen mit den Merkmalen des Oberbegriff des Anspruchs 1 bekannt, in dessen Kopfabschnitt ein derartiger Schieber angeordnet ist. Dieser Schieber hat eine Griffmulde in der Oberseite, in die ein Benutzer mit einem Finger eingreift, um den Schieber über den Behälterrand hinaus vorzuschieben. Dabei ist der Schieber in der eingefahrenen Ausgangsstellung durch einen Vorsprung an dem Bodenabschnitt des Stopfens gehalten, über den der Schieber ohne nennenswerten Kraftaufwand hinweggleiten kann. Die Griffmulde kann das Interesse eines kleinen Kindes auf sich ziehen, wobei es den Schieber aus dem Kopfabschnitt herausschieben und dann den Stopfen vom Behälter abhebein kann.

EP 0 666 220 A1 offenbart einen Verschluss, in dessen Kopfabschnitt ein Schieber angeordnet ist, der gegen Federkraft seitlich aus dem Kopfabschnitt herausziehbar ist und nach seiner Freigabe wieder in seine Ausgangslage zurück kehrt. Zum Herausziehen des Schiebers wird der in Vorschubrichtung vordere Umfangsabschnitt des Schiebers z.B. zwischen dem Daumen und dem Zeigefinger des Benutzers gehalten, und nach seinem seitlichen Herausziehen wird der Schieber unter Beibehaltung dieses Handgriffs nach unten gedrückt, um den Verschluss von dem Behälter abzuhebeln. Diese Handhabung ist verhältnismäßig einfach und für ein Kind leicht auffindbar, so dass eine erhebliche Gefahr besteht, dass Kinder den Verschluss öffnen können.

Der vorliegenden Erfindung liegt die Aufgabe zugrund, einen Stopfen der betrachteten Art anzugeben, der kindersicher ist, d.h. bei dem praktisch gewährleistet ist, daß kleine Kinder den Stopfen nicht von dem zugehörigen Behälter abnehmen können, damit sie keinen Zugang zu dem für sie möglicherweise gesundheitsgefährdeten Behälterinhalt erhalten.

Diese Aufgabe wird erfindungsgemäß durch die Merkmale des Patentanspruchs 1 gelöst.

Vorteilhafte Ausgestaltungen der Erfindung sind in den abhängigen Ansprüchen gekennzeichnet.

Die Erfindung sieht vor, daß der Schieber gegen die Kraft einer Federeinrichtung in einer Richtung über den Rand des Behälters vorschiebbar ist, und daß der Schieber nach seiner Freigabe durch die Federkraft in den eingefahrenen Ausgangszustand zurückkehrt, wobei der in Vorschubrichtung des Schiebers rückwärtige Unfangsabschnitt des Schiebers die Kraftangriffsfläche zum Vorschub des Schiebers bildet.

Da der bevorzugt kegelstumpfförmige Rand des den Behälter übertragenden Kopfabschnitts des Stopfens und die entsprechend geformten beidseitigen Endabschnitt des Schiebers einen maximalen Durchmesser haben, der höchstens so groß wie der Außendurchmesser des Behälters an der Behälteröffnung ist, so daß weder ein Teil des Stopfens noch ein Teil des Schiebers in dessen zurückgezogener Ausgangsstellung den Behälter überragt und damit nicht zum Abhebeln des Stopfens untergriffen werden kann, ist der Stopfen nur mit Hilfe des über den Rand des Behälters vorgeschobenen Schiebers von dem Behälter abhebelbar. Selbst wenn ein kleines Kind bei der spielerischen Handhabung des Stopfens merkt, daß sich der Schieber aus dem Kopfabschnitt des Stopfens heraus vorschieben läßt, müßte das Kind den gegen Federkraft vorgeschobenen Schieber in dieser Lage halten und gleichzeitig mit der anderen Hand den Schieber ergreifen und am Zurückschnellen hindern und dazu noch eine Hebelbewegung weg von dem Behälter ausführen, um den Stopfen abnehmen zu können. Diese Vorgänge sind in ihrer Gesamtheit so kompliziert, daß mit an Sicherheit grenzender Wahrscheinlichkeit davon ausgegangen werden kann, daß ein kleines Kind hierzu nicht in der Lage ist. Der erfindungsgemäße Stopfen ist somit als kindersicher zu betrachten.

Der Schieber hat an beiden axialen Enden Umfangsabschnitte, die sich glatt in den bevorzugt kegetstumpfförmigen Rand des Kopfabschnitts des Stopfens einfügen. Dabei bildet der in Vorschubrichtung des Schiebers rückwärtige Umfangsabschnitt des Schiebers die Kraftangriffsfläche zu dessen Vorschub.

Der Rand des Kopfabschnitts kann beispielsweise auch eine zylindrische Form haben.

In einer bevorzugten Ausgestaltung der Erfindung enthält der Kopfabschnitt des Stopfens zwei einander mit Abstand gegenüberliegende, bevorzugt spiegelbildlich identische Seitenabschnitte, die durch eine obere Wand miteinander verbunden sind und zusammen mit dieser und der Bodenwand des Stopfens einen Kanal begrenzen, durch den der Schieber verläuft. Dabei liegt zweckmäßigerweise nicht nur der rückwärtige Randabschnitt des Schiebers, sondern auch ein Teil seiner Oberseite frei, während die obere Wand des Stopfens die restliche Oberseite des Schiebers überdeckt, so daß nur seine vordere gebogene Stirnfläche in der zurückgezogenen Ausgangsstellung des Schiebers frei liegt. An dem Kopfabschnitt oder der Bodenwand des Stopfens ist zweckmäßigerweise ein Anschlag angeformt, an dem der Schieber in der zurückgezogenen Ausgangsstellung unter Vorspannung durch die Federeinrichtung anliegt.

Die Federeinrichtung, gegen deren Kraft der Schieber aus dem Kopfabschnitt des Stopfens herausschiebbar ist und die den Schieber sofort nach dessen Freigabe wieder in die zurückgezogene Ausgangsstellung zurückschnellen läßt, kann auf vielfältige Art ausgebildet sein. Als Federeinrichtung kann ein getrenntes Bauteil beispielsweise aus einem federelastischen Metall verwendet werden, das zwischen dem Schieber und dem Stopfen wirkt und beim Vorschub des Schiebers elastisch verformt wird. Bevorzugt ist jedoch, daß die Federeinrichtung einstückig mit dem Schieber aus einem elastisch verformbaren Kunststoff ausgebildet ist, wobei grundsätzlich auch eine einstückige Ausbildung mit dem Stopfen im Rahmen der Erfindung liegt.

Die Federeinrichtung kann durch wenigstens einen elastisch verformbaren Steg gebildet sein, der an dem Schieber oder an dem Stopfen angebracht oder angeformt ist.

In einer bevorzugten Ausgestaltung der Erfindung weist der Schieber zwei seitlich freigeschnittene, frei endende Federzungen auf, die beim Vorschub des Schiebers durch einwärts gerichtete Wandabschnitte der Seitenabschnitte des Kopfabschnitts des Stopfens nach innen gebogen werden, wobei eine zur Ausgangsstellung gerichtete Rückstellkraft hervorgerufen wird. Hierzu können die freigeschnittenen Federzungen gewölbte Außenkonturen haben, die zu ihrem freien Ende hin einwärts gerichtet sind und durch schräg einwärts gerichtete Wandabschnitte der Seitenabschnitte so nach innen gedrückt werden, daß der Schieber nach seiner Freigabe durch den Benutzer entlang der schräg einwärts gerichteten Wandabschnitte zurück gedrückt wird.

Bei dieser Ausführungsform ist der vordere Abschnitt des Schiebers schmaler als sein rückwärtiger Rest, und ein bevorzugt an der Unterseite der oberen Wand des Kopfabschnitts des Stopfens angeformter Vorsprung liegt in der eingefahrenen Ausgangsstellung des Schiebers an einem Anschlag des Schiebers an, der bevorzugt durch eine vertikale vordere Begrenzungswand einer Vertiefung in der Oberseite des Schiebers gebildet ist, in die der Vorsprung der oberen Wand des Stopfens eingreift.

In einer weiteren, ebenfalls bevorzugten Ausführungsform der Erfindung enthält der Schieber einen im wesentlichen quer zu seiner Längsachse verlaufenden, in Vorschubrichtung vorgewölbten Steg, der beim Vorschub des Schiebers durch einen bevorzugt an dem kreisförmigen Bodenabschnitt des Stopfens angeordneten Anschlag elastisch eingedrückt wird, wobei auch hier eine zur Ausgangsstellung gerichtete Rückstellkraft hervorgerufen wird, die bei Freigabe des Schiebers dazu führt, daß dieser in die Ausgangsstellung zurückschnellt, während der als Federeinrichtung dienende Steg wieder die vorgewölbte Ausgangsform annimmt.

Es versteht sich, daß auch andere beim Vorschub des Schieber elastisch verformbare Elemente für die automatische Rückstellung des Schiebers sorgen können.

Die Erfindung betrifft auch die Kombination eines erfindungsgemäß ausgebildeten Stopfens mit einem zugehörigen Behälter, an dessen oberen Rand oder Behälterhals, wenn ein solcher vorgesehen ist, eine innere Ringschulter ausgebildet sein sollte, auf der der Bodenabschnitt des Stopfens aufliegt.

Es wird betont, dass die Merkmale der Ausführungsformen der Erfindung einzeln auf jede Weise kombinierbar sind.

Weitere Einzelheiten der Erfindung ergeben sich aus der nachfolgenden Beschreibung zweier bevorzugter Ausführungsformen sowie anhand der Zeichnungen. Dabei zeigen:
- Figur 1A: eine perspektivische Ansicht eines Behälters mit einem Stopfen, dessen Schieber sich in der zurückgezogenen Ausgangsstellung befindet;
- Figur 1B: eine perspektivische Ansicht ähnlich Figur 1 A, jedoch mit vorgeschobenem Schieber;
- Figur 1C: einen Vertikalschnitt durch die Kombination aus Behälter und Stopfen gemäß Figur 1 A;
- Figur 1D: einen Vertikalschnitt durch die Kombination aus Behälter und Stopfen gemäß Figur 1 B; erfindungsgemäβens
- Figur 1E: eine Seitenansicht des erfindungsgemäßen Stopfens mit dem in der zurückgezogenen Ausgangsstellung befindlichen Schieber;
- Figur 1F: einen Schnitt entlang der Linie A-A in Figur 1 E;
- Figur 1G: eine Aufsicht auf den Schieber;
- Figur 1H: einen Schnitt durch den Schieber entlang der Linie B-B in Figur 1 G;
- Figur 2A: eine Seitenansicht einer zweiten Ausführungsform des Stopfens mit Schieber;
- Figur 2B: einen Horizontalschnitt durch den Stopfen entlang der Linie B-B in Figur 2A;
- Figur 2D: eine Aufsicht auf die zweite Ausführungsform des Stopfens;
- Figur 2E: einen Vertikalschnitt entlang der Linie A-A in Figur 2C.

Figur 1 A zeigt einen Behälter 1, der von einem Stopfen 2 verschlossen ist, in dem mittig von einem Rand zum anderen Rand durchgehend ein Schieber 3 angeordnet ist. In der in Figur 1 A dargestellten eingefahrenen Ausgangsstellung des Schiebers bildet der sichtbare Teil des Stopfens zusammen mit den endseitigen Umfangsabschnitten des Schiebers eine glatt durchgehende Kegelstumpfform, wobei der Schieber 3 an seinem rückwärtigen Abschnitt zudem mit einem Teil seiner Oberseite frei liegt.

Der Stopfen 2 enthält einen kreisförmigen Bodenabschnitt 4, der den Behälter 1 verschließt und mit seinem Rand auf einer Ringschulter 5 in der Behälterwand aufliegt, so daß der Umfang des Bodenabschnitts keine Angriffsmöglichkeit zum Aufhebeln des Stopfens bietet.

An dem Bodenabschnitt 4 ist ein ringförmiger Ansatz 6 angeformt, (s. Figur 1E, 1H) dessen gewölbte Außenseite 7 fest an der Innenwand des Behälters 1 anliegt, wodurch der Stopfen 2 in einem festen Klemmsitz in der Behälteröffnung gehalten ist. In der Innenwand des Behälters 1 kann eine umlaufende Vertiefung zur Aufnahme eines vorgewölbten Abschnitts des ringförmigen Ansatzes 6 ausgebildet sein.

Radial innerhalb des ringförmigen Ansatzes 6 befindet sich ein weiterer ringförmiger Ansatz 8, der an dem Bodenabschnitt 4 angeformt ist und als Trockenmittelkammer vorgesehen ist.

Zur Oberseite hin ist an dem Bodenabschnitt 4 ein den Behälterrand überragender Kopfabschnitt 9 angeformt, der zwei sich im Abstand gegenüberliegende, spiegelbildlich übereinstimmende Seitenabschnitte 10 enthält, die durch eine obere Wand 11 miteinander verbunden sind, wobei die obere Wand 11, die beiden Seitenabschnitte 10 mit ihren längs gerichteten Seitenwänden 12 und der Bodenabschnitt 4 des Stopfens 2 einen Kanal begrenzen, durch den der Schieber 3 verläuft.

Der Schieber 3 enthält zwei seitlich freigeschnittene, frei endende Stege 13, die in Figur 1 F in ihrem unverformten Ausgangszustand dargestellt sind. Die beiden seitlichen Stege 13 haben eine gewölbte Außenkontur, die sich zu dem freien Ende hin einwärts verjüngt.

Entgegen der Darstellung der Figur 1 F liegen die beiden Außenseiten der Stege 13 an in der Darstellung der Figur 1 F nach links (also zur Vorschubseite des Schiebers hin) schräg nach innen verlaufenden Wandabschnitten 14 der Seitenwände 12 an, wodurch die Stege 13 einwärts gezwängt werden. Wenn der Stopfen 3 nach links vorgeschoben wird, geschieht dies unter elastischer Verformung der beiden Stege 13, die dabei gleichzeitig infolge der Form ihrer Außenkonturen im Zusammenwirken mit dem schrägen Verlauf der Seitenwände 12 des Stopfens eine nach rechts gerichtete Rückstellkraft entwickeln, so daß nach Freigabe des Stopfens dieser unmittelbar in die Ausgangslage zurückschnellt. Die vorgeschobene Endstellung und die zurückgezogene Endlage sind dabei durch den Eingriff eines unteren Vorsprungs 15 der oberen Wand 11 des Stopfens in eine längliche Vertiefung 16 in der Oberseite des Schiebers 3 definiert.

Wie Figur 1G zeigt, liegt bei dieser Ausführungsform ein Teil der Oberseite des Schiebers 3, der insgesamt mit dem Bezugszeichen 17 angedeutet ist, frei.

Die Figuren 1 B und 1D zeigen die vorgeschobene Position des Schiebers, in der dieser an seinem überstehenden Teil untergriffen werden kann, um den Stopfen von dem Behälter abzuhebeln. Dabei muß der Schieber entgegen der Federkraft in der vorgeschobenen Position gehalten werden, wozu ein kleines Kind nicht in der Lage ist.

Die Figuren 2A bis 2D zeigen eine zweite Ausführungsform des erfindungsgemäßen Stopfens mit Schieber. Bei dieser Ausführungsform ist der Schieber 18 mit einem im wesentlichen quer zur Längsachse des Schiebers verlaufenden, vorgewölbten Steg 1 9 versehen, der eine mittige Einbuchtung hat und - ebenso wie die Stege 13 der oben beschriebenen ersten Ausführungsform - aus einem elastisch verformbaren Kunststoff besteht. Der Steg 19 geht an seinen beiden Enden, wie Figur 2B zeigt, in einem Winkel von etwa 45° in die Seitenwände des Schiebers über, der an der Unterseite eine Vielzahl weiterer Stege 20 aufweist, die das Verschieben des Schiebers 18 gegenüber einem am Bodenabschnitt 21 angeformten Anschlag 22 zulassen.

Wenn der Schieber 18 in den Darstellungen der Figur 2 nach links aus dem Kopfabschnitt des Stopfens herausgeschoben wird, wird der Steg 19 elastisch zurückgedrückt, wobei der Steg 19 nach Freigabe des Schiebers 18 durch den Benutzer sofort in seine Ausgangsform zurückkehrt und dabei den Schieber in die dargestellte Ausgangsstellung zurückbewegt. Bei dieser Ausführungsform liegt der Schieber 18 mit beidseitigen Absätzen 23 an entsprechenden Absätzen der Seitenabschnitte 24 des Stopfens an, womit die federbelastete Ausgangsstellung des Schiebers festgelegt ist.

Der Schieber besteht vorzugsweise aus PP oder POM, während der Stopfen bevorzugt aus HDPE hergestellt ist, ohne daß die Erfindung auf diese Materialien beschränkt ist.

## Patentansprüche

1. Stopfen (2), der mit einem ringförmigen Ansatz (6) in einem Klemmsitz in einen Behälter (1) eingreift, mit einem kreisförmigen Bodenabschnitt (4), der die Behälteröffnung verschließt, und mit einem Kopfabschnitts (9), der den Behälter überragt und in dem ein Schieber (3,18) angeordnet ist, der sich mittig durch den Kopfabschnitt erstreckt, wobei der Rand des Kopfabschnitts einen maximalen Durchmesser hat, der höchstens so groß wie der Außendurchmesser des Behälters an der Behälteröffnung ist,
**dadurch gekennzeichnet,**
**dass** der Schieber (3,18) gegen die Kraft einer Federeinrichtung (13,19) in einer Richtung über den Rand des Behälters (1) vorschiebbar ist und nach seiner Freigabe durch die Federkraft in den eingefahrenen Ausgangszustand zurückkehrt, und
**dass** der in Vorschubrichtung des Schiebers (3,18) rückwärtige Umfangsabschnitt des Schiebers die Kraftangriffsfläche zum Vorschub des Schiebers (3,18) bildet.

2. Stopfen nach Anspruch 1,
**dadurch gekennzeichnet,**
**dass** der Schieber (3,18) in dem eingefahrenen Ausgangszustand zusammen mit dem Kopfabschnitt (9) einen gemeinsamen Umfangsrand bildet und dass der Schieber (3,18) beidseitig in Umfangsabschnitten des Randes endet.

3. Stopfen nach Anspruch 2,
**dadurch gekennzeichnet,**
**dass** sich der Umfangsrand zur Oberseite hin kegelstumpfförmig verjüngt.

4. Stopfen nach einem der Ansprüche 1 bis 3,
**dadurch gekennzeichnet,**
**dass** der Kopfabschnitt (9) des Stopfens (2) zwei voneinander beabstandete Seitenabschnitte (10) aufweist, die durch eine obere Wand (11) miteinander verbunden sind und zusammen mit dieser und der Bodenwand (4) einen Kanal begrenzen, durch den der Schieber (3,18) verläuft.

5. Stopfen nach einem der Ansprüche 1 bis 4,
**dadurch gekennzeichnet,**
**dass** die Federeinrichtung durch wenigstens einen elastisch verformbaren Steg (13,19) gebildet ist, der an dem Schieber oder an dem Stopfen angebracht oder angeformt ist.

6. Stopfen nach Anspruch 5,
**dadurch gekennzeichnet,**
**dass** der Schieber (3) zwei seitlich freigeschnittene, frei endende Federzungen (13) aufweist, die beim Vorschub des Schiebers (3) durch schräg einwärts gerichtete Wandabschnitte (14) der Seitenabschnitte (10) nach innen gebogen werden, wobei eine zur Ausgangsstellung gerichtete Rückstellkraft hervorgerufen wird.

7. Stopfen nach Anspruch 6,
**dadurch gekennzeichnet,**
**dass** die Federzungen (13) gewölbte Außenkonturen haben, die sich zum freien Ende hin einwärts verjüngen.

8. Stopfen nach Anspruch 5,
**dadurch gekennzeichnet,**
**dass** der Schieber (18) einen im wesentlichen quer zu seiner Längsachse verlaufenden, in Vorschubrichtung vorgewölbten Steg (19) aufweist, der beim Vorschub des Schiebers (18) durch einen bevorzugt an dem Bodenabschnitt (21) des Stopfens angeordneten Anschlag (22) elastisch eingedrückt wird, wobei eine zur Ausgangsstellung gerichtete Rückstellkraft hervorgerufen wird.

9. Stopfen nach Anspruch 8,
**dadurch gekennzeichnet,**
**dass** ein vorderer Abschnitt des Schiebers (18) breiter ist als der rückwärtige Rest des Schiebers und daß die seitlich überstehenden Randkanten (23) in der eingefahrenen Ausgangsstellung des Schiebers (18) an entsprechenden Abstufungen der Seitenabschnitte (24) des Stopfens anliegen.

10. Stopfen nach Anspruch 6 oder 7,
**dadurch gekennzeichnet,**
**dass** ein vorderer Abschnitt des Schiebers (3) schmaler ist als der rückwärtige Rest des Schiebers und daß ein bevorzugt an der Unterseite der oberen Wand (11) angeformter Vorsprung (15) in der eingefahrenen Ausgangsstellung des Schiebers (3) an einem Anschlag des Schiebers anliegt.

11. Stopfen nach einem der Ansprüche 1 bis 10,
**dadurch gekennzeichnet,**
**dass** die Oberseite des Schiebers (3,18) frei von Griffmulden und/oder Vorsprüngen ist.

12. Kombination aus einem Stopfen nach jedem der Ansprüche 1 bis 11 und einem Behälter, wobei der Behälter an dem Rand seiner Öffnung eine innere Ringschulter (5) aufweist, auf der der Bodenabschnitt (4) des Stopfens aufliegt.

## Claims

1. A stopper (2), which has an annular projection (6) which engages with a force fit into a container (1), with a circular base section (4) which closes the container opening, and a top section (9), which projects above the container and in which a slider (3, 18) is arranged, which extends centrally though the top section, wherein the edge of the top section has a maximum diameter which is at most as large as the external diameter of the container at the container opening, **characterised in that** the slider (3, 18) may be advanced against the force of a spring device (13, 19) in a direction beyond the edge of the container (1) and, after it is released, returns under the force of the spring into the retracted initial state and that the rear peripheral section, in the direction of advance of the slider (3, 18), of the slider constitutes the force engagement surface for advancing the slider (3,18).

2. A stopper as claimed in claim 1, **characterised in that**, in the retracted initial state, the slider (3, 18) defines, together with the top section (9), a common peripheral edge and that the slider (3, 18) terminates on both sides in peripheral sections of the edge.

3. A stopper as claimed in claim 2, **characterised in that** the peripheral edge tapers frustoconically towards the upper surface.

4. A stopper as claimed in claims 1 to 3, **characterised in that** the top section (9) of the stopper (2) has two side sections (10) which are spaced from one another and are connected together by an upper wall (11) and, together with the latter and the base wall (4), define a passage through which the slider (3, 18) extends.

5. A stopper as claimed in 1 in claims 1 to 4, **characterised in that** the spring device is constituted by at least one elastically deformable web (13, 19) which is attached or integrally formed on the slider or on the stopper.

6. A stopper as claimed in claim 5, **characterised in that** the slider (3) has two spring tongues (13) which are laterally cut free from it and have free ends and, when the slider (3) is advanced, are bent inwardly by obliquely inwardly directed wall sections (14) of the side sections (10), whereby a restoring force is generated directed towards the starting position.

7. A stopper as claimed in claim 6, **characterised in that** the spring tongues (13) have domed outer contours, which taper inwardly towards the free end.

8. A stopper as claimed in claim 5, **characterised in that** the slider (18) includes a web (19), which extends substantially transversely to its longitudinal axis and is domed forwardly in the direction of advance and which, when the slider (18) is advanced, is elastically pressed in by an abutment (22), preferably arranged on the base section (21) of the stopper, whereby a restoring force directed towards the starting position is generate.

9. A stopper as claimed in claim 8, **characterised in that** a front section of the slider (18) is wider than the rearward remainder of the slider and that the laterally projecting edges (23) in the retracted starting position of the slider (18) engage corresponding stepped portions of the side sections (24) of the stopper.

10. A stopper as claimed in claim 6 or 7, **characterised in that** the a front section of the slider (3) is narrower than the rearward remainder of the slider and that a projection (15), which is preferably integrally formed on the underside of the upper wall (11), engages an abutment on the slider, in the retracted starting position of the slider (3).

11. A stopper as claimed in 1 of claims 1 to 10, **characterised in that** the upper surface of the slider (3, 18) is free of gripping recesses and/or projections.

12. The combination of a stopper as claimed in each of claims 1 to 11 and a container, wherein in the edge of its opening the container has an inner annular shoulder (5), on which the base section (4) of the stopper bears.

## Revendications

1. Bouchon (2), qui vient en prise avec un appendice (6) annulaire dans un siège de serrage dans un récipient (1), comportant une section de base (4) de forme circulaire, qui ferme l'ouverture de récipient, et comportant une section de tête (9), qui dépasse du récipient et dans laquelle est disposé un coulisseau (3, 18), qui s'étend de manière centrale à travers la section de tête, sachant que le bord de la section de tête présente un diamètre maximal qui est au maximum aussi grand que le diamètre extérieur du récipient au niveau de l'ouverture de récipient,
**caractérise en ce**
**que** le coulisseau (3, 18) peut être déplacé par coulissement dans une direction sur le bord du récipient (1) contre la force d'un dispositif à ressorts (13, 19) et revient dans l'état rétracté de départ après sa libération par l'effet de ressort, et
en ce que la section périphérique arrière du coulisseau (3, 18) dans la direction d'avancée de ce dernier forme la surface d'attaque de force pour faire avancer le coulisseau (3, 18).

2. Bouchon selon la revendication 1,
**caractérisé en ce**
**que** le coulisseau (3, 18) forme dans l'état rétracté de départ, conjointement avec la section de tête (9), un bord périphérique commun, et en ce que le coulisseau (3, 18) débouche des deux côtés dans des sections périphériques du bord.

3. Bouchon selon la revendication 2,
**caractérisé en ce**
**que** le bord périphérique se rétrécit en direction du côté supérieure de manière à présenter une forme de cône tronqué.

4. Bouchon selon l'une quelconque des revendications 1 à 3,
**caractérisé en ce**
**que** la section de tête (9) du bouchon (2) présente deux sections latérales (10) espacées l'une de l'autre, lesquelles sont reliées entre elles par une paroi supérieure (11) et délimitent conjointement avec cette dernière et avec la paroi de base (4) un canal, à travers lequel s'étend le coulisseau (3, 18).

5. Bouchon selon l'une quelconque des revendications 1 à 4,
**caractérisé en ce**
**que** le dispositif à ressorts est formé par au moins une traverse (13, 19) élastiquement déformable qui est placée ou formée sur le coulisseau ou sur le bouchon.

6. Bouchon selon la revendication 5,
**caractérisé en ce**
**que** le coulisseau (3) présente deux languettes élastiques (13) à extrémité libre, libérées par découpage latéralement, lesquelles sont courbées vers l'intérieur, lors de l'avancée du coulisseau (3), par des sections de paroi (14) des sections latérales (10), orientées de manière oblique vers l'intérieur, sachant qu'une force de rappel orientée en direction de la position de départ est générée.

7. Bouchon selon la revendication 6,
**caractérisé en ce**
**que** les languettes élastiques (13) présentent des contours extérieurs voûtés qui se rétrécissent vers l'intérieur en direction de l'extrémité libre.

8. Bouchon selon la revendication 5,
**caractérisé en ce**
**que** le coulisseau (18) présente une traverse (19) préalablement voûtée dans la direction d'avancée, s'étendant essentiellement de manière transversale par rapport à son axe longitudinal, laquelle traverse est enfoncée élastiquement lors de l'avancée du coulisseau (18) par une butée (22) disposée de préférence au niveau de la section de base (21) du bouchon, sachant qu'une force de rappel orientée en direction de la position de départ est générée.

9. Bouchon selon la revendication 8,
**caractérisé en ce**
**qu'**une section avant du coulisseau (18) est plus large que le reste arrière du coulisseau, et en ce que les arêtes de bord (23) faisant saillie latéralement reposent, dans la position rétractée de départ du coulisseau (18), sur des gradations correspondantes des sections latérales (24) du bouchon.

10. Bouchon selon la revendication 6 ou 7,
**caractérisé en ce**
**qu'**une section avant du coulisseau (3) est plus étroite que le reste arrière du coulisseau, et en ce qu'une partie faisant saillie (15) formée de manière préférée sur le côté inférieur de la paroi supérieure (11) repose dans la positon rétractée de départ du coulisseau (3), sur une butée du coulisseau.

11. Bouchon selon l'une quelconque des revendications 1 à 10,
**caractérisé en ce**
**que** le côté supérieur du coulisseau (3, 18) est exempt de poignées encastrées et/ou de parties faisant saillie.

12. Combinaison formée d'un bouchon selon l'une quelconque des revendications 1 à 11 et d'un récipient, tachant que le récipient présente sur le bord de son ouverture un épaulement annulaire (5) intérieur, sur lequel repose la section de base (4) du bouchon.
